# EUROPÄISCHE PATENTSCHRIFT

(11) **EP 1 427 936 B1**
(45) Veröffentlichungstag und Bekanntmachung des Hinweises auf die Patenterteilung: **03.08.2005**
(21) Anmeldenummer: 02774373.1
(22) Anmeldetag: 16.09.2002
(51) Int. Cl.: F02M 61/14

(54) **BEFESTIGUNGSANORDNUNG ZUR BEFESTIGUNG VON INJEKTOREN AN EINEM ZYLINDERKOPF**
DEVICE FOR FIXING INJECTORS ON A CYLINDER HEAD
DISPOSITIF DE FIXATION D'INJECTEURS SUR UNE CULASSE DE CYLINDRE

(30) Priorität: 18.09.2001 DE 10145988
(43) Veröffentlichungstag der Anmeldung: 16.06.2004
(73) Patentinhaber: SIEMENS AKTIENGESELLSCHAFT, 80333 München (DE)
(72) Erfinder: PERRAS, Alwin, 92363 Breitenbrunn (DE)
(86) Internationale Anmeldenummer: PCT/DE2002/003456
(87) Internationale Veröffentlichungsnummer: WO 2003/025384

(56) Entgegenhaltungen:
- EP-A- 0 819 846
- GB-A- 565 793
- US-A- 1 948 557
- PATENT ABSTRACTS OF JAPAN vol. 1997, no. 07, 31. Juli 1997 (1997-07-31) -& JP 09 088765 A (TOYOTA MOTOR CORP), 31. März 1997 (1997-03-31)

## Beschreibung

Die vorliegende Erfindung betrifft eine Befestigungsanordnung zur Befestigung eines Injektors an einem Zylinderkopf gemäß dem Oberbegriff des Patentanspruchs 1.

In Figur 4 ist eine Befestigungsanordnung zur Befestigung eines Injektors an einem Zylinderkopf gemäß dem Stand der Technik dargestellt. Der Injektor 1 besteht dabei in bekannter Weise aus mehreren Injektormodulen 7, 2, 3, welche in Axialrichtung M-M des Injektors nacheinander angeordnet sind. Die Hauptkomponenten des Injektors sind dabei ein Injektorkörper 7, eine Anschlagscheibe 2, eine Einspritzdüse 3 und eine Düsenspannmutter 4, welche die Injektormodule 7, 2, 3 gegeneinander verspannt. Dabei bringt die Düsenspannmutter 4 eine vordefinierte Axialkraft Fᵥ auf. Die Axialkraft Fᵥ ist dabei derart ausgelegt, dass sowohl eine Dichtfunktion an den Trennflächen zwischen den einzelnen Injektormodulen erfüllt ist, als auch eine Verformung und Belastung im Inneren der Injektormodule ein vorbestimmtes Maß nicht übersteigt, um Beschädigungen der Bauteile zu verhindern. Der derart vorgespannte Injektor 1 wird über eine Dichtscheibe 5 am Zylinderkopf 6 abgedichtet. Die zur Abdichtung notwendige Kraft F wird dabei direkt auf den Injektorkörper 1 aufgebracht. Um hierbei Beschädigungen der Bauteile des Injektors 1 zu verhindern, muss diese Befestigungskraft F limitiert werden. Dadurch ist jedoch auch die Abdichtung zwischen dem Zylinderkopf 6 und dem Injektor 1 limitiert. Dadurch können zwischen dem Zylinderkopf 6 und dem Injektor 1 ungewünschte Undichtigkeiten und Leckagen auftreten.

Aus der EP 0 819 846 A1 ist eine Einspritzvorrichtung zum Einspritzen von Kraftstoff in eine Brennkraftmaschine bekannt, die nach Anbringen in einem Zylinderkopf einen Injektor mit einem ersten Eingriffsteil und einem zweiten Eingriffsteil, die axial gegenüberliegend angeordnet sind, umfasst sowie ein Befestigungselement, dass um einen Außenumfang des Injektors zum Anbringen des Injektors an den Zylinderkopf mittels eines Gewindes umfasst, wobei das Befestigungselement derart gestaltet ist, dass es an dem ersten Eingriffsteil anliegt und dieses in eine Richtung drückt, in der der Injektor an dem Zylinderkopf über den Gewindeeingriff mit dem Zylinder befestigt ist, und wobei das Befestigungselement derart gestaltet ist, dass es an das zweite Eingriffsteil anliegt und in eine entgegengesetzte Richtung drückt, wenn der Gewindeeingriff mit dem Zylinderkopf gelockert wird, um den Injektor von dem Zylinderkopf zu entfernen. Bei der dort beschriebenen Befestigungsanordnung weist der Injektor mehrere in Axialrichtung aufeinander folgende Injektormodule auf, welche mittels Vorspannelemente gegeneinander verspannt sind. Hierbei greift die Befestigungskraft zur Befestigung des Injektors mittelbar oder unmittelbar am Vorspannelement an.

Es ist daher Aufgabe der vorliegenden Erfindung, eine Befestigungsanordnung zur Befestigung eines Injektors an einem Zylinderkopf bereitzustellen, welche bei einfachem Aufbau und einfacher, kostengünstiger Herstellbarkeit eine verbesserte Abdichtung zwischen dem Zylinderkopf und dem Injektor ermöglicht.

Diese Aufgabe wird durch eine Befestigungsanordnung mit den Merkmalen des Patentanspruchs 1 sowie eine Befestigungsanordnung mit den Merkmalen des Patentanspruchs 2 gelöst. Die Unteransprüche zeigen bevorzugte Weiterbildungen der Erfindung.

Die erfindungsgemäße Befestigungsanordnung zur Befestigung des Injektors am Zylinderkopf ist dabei derart ausgebildet, dass eine Befestigungskraft zur Befestigung des Injektors mittelbar oder unmittelbar am Vorspannelement des Injektors angreift. Dadurch kann verhindert werden, dass die Befestigungskraft direkt auf die Injektormodule wirkt. Somit ist es möglich, dass eine höhere Befestigungskraft als im Stand der Technik eingesetzt wird, so dass sich eine verbesserte Abdichtung zwischen dem Zylinderkopf und dem Injektor ergibt. Da die Befestigungskraft nicht mehr direkt auf die Injektormodule aufgebracht wird, kann auch eine Beschädigung der Injektormodule sicher verhindert werden. Durch die Einleitung der Kraft auf das Vorspannelement des Injektors kann somit die Befestigungskraft vollständig zur Abdichtung verwendet werden.

Gemäß einer besonders vorteilhaften Ausgestaltung der vorliegenden Erfindung wird die Befestigungskraft vorzugsweise in Richtung der Krafteinleitung an einer Position eingebracht, welche nach einem ersten Verspannkontakt zwischen dem Vorspannelement und den Injektormodulen liegt. Dadurch wird erreicht, dass die Befestigungskraft vollständig an den Injektormodulen vorbeigeleitet wird, da die Kraft in Richtung der Krafteinleitung an der Düsenspannmutter erst nach dem ersten Verspannkontakt eingebracht wird. Dadurch kann insbesondere die Tatsache ausgenutzt werden, dass das Vorspannelement des Injektors nicht vollständig starr ist, sondern eine gewisse Flexibilität aufweist. Durch die vorteilhaft gewählte Position der Krafteinleitung kann diese Flexibilität erfindungsgemäß ausgenutzt werden, so dass sich keine zusätzlichen Auswirkungen auf die durch das Vorspannelement verspannten Injektormodule ergibt.

Um eine einfache Vorbeileitung der Befestigungskraft an den Elektromodulen zu ermöglichen, wird die Befestigungskraft hülsenartiges Bauteil eingebracht. Besonders bevorzugt greift das hülsenartige Bauteil dabei an einem am Vorspannelement ausgebildeten Bund an. Dadurch wird die Befestigungskraft über das hülsenartige Bauteil und den Bund des Vorspannelements direkt auf den Zylinderkopf übertragen. Es sei angemerkt, dass zwischen dem Vorspannelement und dem Zylinderkopf zur besseren Abdichtung noch eine Dichtscheibe angeordnet sein kann.

Um sicherzustellen, dass die Befestigungskraft keine Auswirkungen auf die Injektormodule hat, ist der Bund an einem unteren Endbereich des Vorspannelements angeordnet. Dadurch kann die durch die gesamte Länge des Vorspannelements bereitgestellte Flexibilität des Vorspannelements ausgenutzt werden, um eine Krafteinleitung auf die anderen Bauteile des Injektors zu verhindern.

Gemäß den Merkmalen des Anspruchs 1 ist zwischen dem Vorspannelement und dem hülsenartigen Bauteil ein ringförmiges Element angeordnet. Um dabei eine auf das Vorspannelement eingeleitete Radialkomponente der Befestigungskraft möglichst klein zu halten, weist das ringförmige Element einen kreisförmigen oder ovalen Querschnitt auf. Das ringförmige Element kann beispielsweise als Prägering oder als geschlitzter Ring ausgebildet sein.

Gemäß den Merkmalen des Anspruchs 2 ist das ringförmige Element als Mutter ausgebildet, welche auf einem Außengewinde am Vorspannelement aufgeschraubt ist. Die Befestigungskraft kann dann über die Mutter auf das Vorspannelement eingeleitet werden. Bei Verwendung eines hülsenartigen Bauteils hat die Verwendung der Mutter gegenüber der Ausbildung eines Bundes am Vorspannelement den Vorteil, dass das hülsenartige Bauteil auch erst nach der Montage des Injektors aufgesteckt werden kann. Bei einer Verwendung eines Bundes muss das hülsenartige Bauteil schon vor der Endmontage des Injektors aufgesteckt werden, da nach der Endmontage des Injektors ein Aufstecken des hülsenartigen Bauteils von der dem Bund gegenüberliegenden Seite nicht möglich ist, da ja am Injektor üblicherweise vorstehende Bauteile für z.B. elektrische Anschlüsse oder Kraftstoffzuleitungen angeordnet sind. Die Verwendung der Mutter hat somit montagebedingte Vorteile. Das Außengewinde zur Befestigung der Mutter ist dabei vorzugsweise an einer Position des Vorspannelements angeordnet, welche in Richtung der Krafteinleitung an einer Position nach dem ersten Verspannkontakt des Vorspannelements mit den Injektormodulen ist. Besonders bevorzugt ist das Außengewinde am unteren Endbereich des Vorspannelements angeordnet.

Um einen einfachen Aufbau des Injektors und der Befestigungsanordnung zu ermöglichen, ist das Vorspannelement vorzugsweise als Düsenspannmutter ausgebildet. Dabei erfolgt ein erster Verspannkontakt vorteilhaft über ein Gewinde und ein zweiter Verspannkontakt wird durch einen Absatz an der Düsenspannmutter bereitgestellt.

Vorzugsweise wird die Befestigungskraft auf das Vorspannelement mittels einer am Zylinderkopf befestigten Pratze aufgebracht. Die Pratze kann dabei beispielsweise am Zylinderkopf verschraubt oder verstemmt oder beliebig anders befestigt sein.

Durch die erfindungsgemäße Krafteinleitung der Befestigungskraft über das Vorspannelement des Injektors können somit höhere Axialkräfte zur Abdichtung zwischen dem Injektor und dem Zylinderkopf als im Stand der Technik realisiert werden. Besonders vorteilhaft ist dabei die Einbringung der Befestigungskraft auf das Vorspannelement nach einem ersten Verspannkontakt, um eine Krafteinleitung auf Bauteile des Injektors vollständig auszuschließen. Dabei kann eine gewisse Flexibilität des Vorspannelements ausgenutzt werden. Wenn der erste Verspannkontakt zusätzlich noch aus Gewinde ausgebildet ist, kann die ausnutzbare Flexibilität weiter erhöht werden, da das Gewinde ein starres Verhalten des Vorspannelements weiter verringert. Dies gilt in gleicher Weise, wenn am Vorspannelement eine Mutter vorgesehen ist, über welche die Befestigungskraft eingeleitet wird.

Nachfolgend wird die Erfindung anhand von bevorzugten Ausführungsbeispielen in Verbindung mit der Zeichnung beschrieben. In der Zeichnung ist:
- Figur 1: eine schematische Schnittansicht einer Befestigungsanordnung gemäß eines nicht erfindungsgemäßen Beispiels,
- Figur 2: eine schematische Schnittansicht einer Befestigungsanordnung gemäß eines ersten Ausführungsbeispiels der vorliegenden Erfindung,
- Figur 3: eine schematische Schnittansicht einer Befestigungsanordnung gemäß eines zweiten Ausführungsbeispiels der vorliegenden Erfindung und
- Figur 4: eine schematische Schnittansicht einer Befestigungsanordnung gemäß dem Stand der Technik.

In Figur 1 ist eine Befestigungsanordnung zur Befestigung eines Injektors 1 an einem Zylinderkopf 6 gemäß einem nicht erfindungsgemäßen Beispiels dargestellt.

Der Injektor 1 besteht aus mehreren Injektormodulen 7, 2, 3, welche in Axialrichtung nacheinander angeordnet sind. Genauer sind die Injektormodule als Injektorkörper 7, als Anschlagscheibe 2 und als Einspritzdüse 3 ausgebildet. Die Injektormodule 7, 2, 3 werden in bekannter Weise mittels einer Düsenspannmutter 4 gegeneinander verspannt, wobei an der Düsenspannmutter 4 ein erster Verspannkontakt 13 und ein zweiter Verspannkontakt 14 zu den Injektormodulen ausgebildet ist. Der erste Verspannkontakt 13 ist dabei als Gewinde ausgebildet und der zweite Verspannkontakt 14 ist als ein Absatz in der Düsenspannmutter 4 ausgebildet.

Die Verspannung der Injektormodule erfolgt nun einfach durch Aufschrauben der Düsenspannmutter auf das Gewinde 13. Dadurch wird eine Axialkraft Fᵥ zur Verspannung erzeugt, welche derart ausgelegt ist, dass sowohl die Dichtfunktion zwischen den Trennflächen der einzelnen Injektormodule erfüllt wird, als auch eine Verformung und übermäßige Belastung der einzelnen Injektormodule nicht auftritt.

Die Befestigungsanordnung zur Befestigung des Injektors 1 am Zylinderkopf 6 besteht nun hauptsächlich aus einer Hülse 8, welche auf einem an der Düsenspannmutter 4 ausgebildeten Bund 9 anliegt. Der Bund 9 ist dabei an einem unteren Endbereich 10 an der Außenseite der Düsenspannmutter 4 gebildet. Erfindungsgemäß wird nun die Befestigungskraft F auf die Hülse 8 eingebracht, so dass die Krafteinleitung über die Hülse 8, den Bund 9 und eine zwischen der Düsenspannmutter 4 und dem Zylinderkopf 6 angeordneten Dichtscheibe 5 auf den Zylinderkopf 6 erfolgt. Dadurch erfolgt die Einbringung der Befestigungskraft F in Richtung der Krafteinleitung (in Figur 1 in Richtung des Pfeils F nach unten) an einer Position, welche in Richtung der Krafteinleitung nach dem ersten Verspannkontakt 13 liegt (vgl. Figur 1).

Da die Düsenspannmutter 4 kein vollständig starres Bauteil ist, sondern, wenn auch nur im geringen Maße, eine gewisse Flexibilität aufweist, kann durch die Krafteinleitung hinter dem Verspannkontakt 13 erreicht werden, dass die Befestigungskraft F keine negativen Auswirkungen auf die einzelnen Injektormodule 7, 2, 3 hat. Dadurch ist es möglich, dass die Befestigungskraft F größer als im Stand der Technik gewählt wird, bei der die Befestigungskraft über die Injektormodule wirkt (vgl. Figur 4). Die Verwendung einer höheren Befestigungskraft F ermöglicht es somit, dass eine verbesserte Abdichtung an der Dichtscheibe 5 zwischen dem Injektor 1 und dem Zylinderkopf 6 möglich ist. Dabei wird die Flexibilität durch die Verwendung des Gewindes als ersten Verspannkontakt 13 noch weiter vergrößert. Erfindungsgemäß wird dabei die Befestigungskraft F an den Injektormodulen vorbeigeleitet.

In Figur 2 ist eine Befestigungsanordnung gemäß eines ersten Ausführungsbeispiels der vorliegenden Erfindung dargestellt. Dabei sind gleiche bzw. funktional gleiche Teile mit den gleichen Bezugszeichen wie in Figur 1 bezeichnet.

Wie in Figur 2 gezeigt, ist.im Unterschied zum nicht erfindungsgemäßen Beispiel nach Figur 1 zwischen der Hülse 8 und der Düsenmutter 4 ein geschlitzter Prägering 11 angeordnet. Somit wird die Befestigungskraft F über die Hülse 8 und den Prägering 11 auf den Bund 9 der Düsenspannmutter 4 und anschließend auf die Abdichtungsbereiche zwischen dem Injektor 1 und dem Zylinderkopf übertragen.

Durch die Verwendung des Prägerings 11 ergibt sich eine resultierende Krafteinleitung F_{G} auf die Düsenspannmutter 4, welche aus einer Axialkraft F_{A} und einer Radialkraft F_{R} zusammengesetzt ist. Um dabei die Radialkraftkomponente F_{R} möglichst gering zu halten, ist, wie im Detail X von Figur 2 gezeigt, der Kontaktbereich zwischen der Hülse 8 und dem Prägering 11 derart ausgebildet, dass die Hülse 8 der Außenkontur des Prägerings 11 entspricht. Um dabei möglichst kleine Radialkraftkomponenten zu erhalten, ist der Querschnitt des Prägerings vorzugsweise kreisförmig oder oval. Es sei angemerkt, dass der Verbindungsbereich zwischen der Hülse 8 und dem Prägering 11 auch als Schräge ausgebildet sein kann. Wie im nicht Erfindungsgemäßen Beispiel nach Figur 1, kann durch die erfindungsgemäße Anordnung der Einleitung der Befestigungskraft F an einem unteren Endbereich 10 der Düsenspannmutter 4 eine größere Befestigungskraft eingesetzt werden und dadurch eine verbesserte Abdichtung des Injektors 1 am Zylinderkopf 6 erreicht werden.

Nachfolgend wird unter Bezugnahme auf Figur 3 eine Befestigungsanordnung gemäß eines zweiten Ausführungsbeispiels der vorliegenden Erfindung beschrieben. Dabei sind gleiche bzw. funktional gleiche Teile wieder mit den gleichen Bezugszeichen wie in den beiden vorhergehenden Figuren bezeichnet.

Wie in Figur 3 gezeigt, ist beim zweiten Ausführungsbeispiel an Stelle eines Bundes an der Außenseite der Düsenspannmutter eine Mutter 12 vorgesehen, welche auf ein Außengewinde 15 am unteren Endbereich 10 der Düsenspannmutter 4 aufgeschraubt ist. Die Mutter 12 übernimmt dabei die Funktion des Bundes 9 in den vorherigen Figuren. Die Befestigungskraft F wird somit über die Hülse 8 und die Mutter 12 über den unteren Bereich der Düsenspannmutter 4 auf die Abdichtflächen übertragen. Im Vergleich mit den beiden vorhergehenden Ausführungsbeispielen ergibt sich beim dritten Ausführungsbeispiel insbesondere ein montagetechnischer Vorteil dahingehend, dass die Hülse 8 nicht schon während der Montage des Injektors 1 aufgesteckt werden muss, sondern auch nach der Montage des Injektors aufgesteckt werden kann. Anschließend wird dann die Mutter 12 auf das Außengewinde 15 an der Düsenspannmutter 4 aufgeschraubt.

Es sei angemerkt, dass die Befestigungskraft F bei allen oben beschriebenen Ausführungen beispielsweise mittels einer Pratze erzeugt wird, welche am Zylinderkopf 6 befestigt ist.

Die Mutter 12 kann beispielsweise als Nutmutter ausgebildet sein, welche Aussparungen an ihren Auflageflächen aufweist, so dass sie mittels einer Spezialwerkzeugs aufschraubbar ist. Dadurch kann verhindert werden, dass die bei einer Verwendung einer normalen Mutter mögliche Einbringung von zu großen Radialkräften verhindert wird.

Somit betrifft die vorliegende Erfindung eine Befestigungsanordnung zur Befestigung eines Injektors 1 an einem Zylinderkopf 6. Der Injektor 1 weist mehrere in Axialrichtung aufeinanderfolgende Injektormodule 7, 2, 3 auf, die mittels einer Vorspannelements 4 gegeneinander verspannt sind. Eine Befestigungskraft F zur Befestigung des Injektors 1 greift am Vorspannelement 4 an, um nachteilige Krafteinflüsse auf die Injektormodule zu verhindern.

Die vorliegende Erfindung ist nicht auf die dargestellten Ausführungsbeispiele beschränkt. Es können verschiedene Abweichungen und Änderungen ausgeführt werden, ohne den Erfindungsumfang zu verlassen.

## Patentansprüche

1. Befestigungsanordnung zur Befestigung eines Injektors (1) an einem Zylinderkopf (6), wobei der Injektor (1) mehrere in Axialrichtung (M-M) aufeinander folgende Injektormodule (7, 2, 3) aufweist, welche mittels eines Vorspannelements (4) gegeneinander verspannt sind, wobei eine über ein hülsenartiges Bauteil (8) eingebrachte Befestigungskraft (F) zur Befestigung des Injektors (1) mittelbar oder unmittelbar am Vorspannelement (4) angreift, **dadurch gekennzeichnet, dass** zwischen dem Vorspannelement (4) und dem hülsenartigen Bauteil (8) ein ringförmiges Element (11, 12) angeordnet ist, wobei das ringförmige Element (11) einen kreisförmigen oder ovalen Querschnitt aufweist.

2. Befestigungsanordnung zur Befestigung eines Injektors (1) an einem Zylinderkopf (6), wobei der Injektor (1) mehrere in Axialrichtung (M-M) aufeinander folgende Injektormodule (7, 2, 3) aufweist, welche mittels eines Vorspannelements (4) gegeneinander verspannt sind, wobei eine über ein hülsenartiges Bauteil (8) eingebrachte Befestigungskraft (F) zur Befestigung des Injektors (1) mittelbar oder unmittelbar am Vorspannelement (4) angreift, **dadurch gekennzeichnet, dass** zwischen dem Vorspannelement (4) und dem hülsenartigen Bauteil ein ringförmiges Element angeordnet ist, wobei das ringförmige Element als Mutter ausgebildet ist, welche auf einem Außengewinde am Vorspannelement aufgeschraubt ist.

3. Befestigungsanordnung nach Anspruch 1 oder 2, **dadurch gekennzeichnet, dass** die Befestigungskraft (F) in Richtung der Krafteinleitung an einer Position hinter einem ersten Verspannkontakt (13) zwischen dem Vorspannelement (4) und einem Injektormodul (7) in das Vorspannelement (4) eingebracht wird.

4. Befestigungsanordnung nach einem der Ansprüche 1 bis 3, **dadurch gekennzeichnet, dass** das hülsenartige Bauteil (8) an einem am Vorspannelement (4) ausgebildeten Bund (9) angreift.

5. Befestigungsanordnung nach Anspruch 4, **dadurch gekennzeichnet, dass** der Bund (9) an einem unteren Endbereich (10) des Vorspannelements (4) angeordnet ist.

6. Befestigungsanordnung nach Anspruch 2, **dadurch gekennzeichnet, dass** das Außengewinde (15) an einem unteren Endbereich (10) des Vorspannelements (4) angeordnet ist.

7. Befestigungsanordnung nach einem der vorhergehenden Ansprüche, **dadurch gekennzeichnet, dass** das Vorspannelement (4) als Düsenspannmutter ausgebildet ist, wobei der erste Verspannkontakt (13) durch ein Gewinde ausgebildet ist.

8. Befestigungsanordnung nach einem der vorhergehenden Ansprüche, **dadurch gekennzeichnet, dass** die Befestigungskraft (F) durch wenigstens eine am Zylinderkopf (6) befestigte Pratze aufgebracht wird.

## Claims

1. Fixing arrangement for mounting an injector (1) on a cylinder head (6), wherein the injector (1) has a plurality of injector modules (7, 2, 3) disposed in sequence in the axial direction (M-M), which modules are braced against one another by means of a pre-tensioning element (4), wherein a fixing force (F), introduced via a sleeve-like component (8), for mounting the injector (1) acts directly or indirectly on the pre-tensioning element (4), **characterised in that** a ring-shaped element (11, 12) is disposed between the pre-tensioning element (4) and the sleeve-like component (8), the ring-shaped element (11) having a circular or oval cross-section.

2. Fixing arrangement for mounting an injector (1) on a cylinder head (6), wherein the injector (1) has a plurality of injector modules (7, 2, 3) disposed in sequence in the axial direction (M-M), which modules are braced against one another by means of a pre-tensioning element (4), wherein a fixing force (F), introduced via a sleeve-like component (8), for mounting the injector (1) acts directly or indirectly on the pre-tensioning element (4), **characterised in that** a ring-shaped element is disposed between the pre-tensioning element (4) and the sleeve-like component, the ring-shaped element being embodied as a nut which is screwed onto an external thread on the pre-tensioning element.

3. Fixing arrangement according to claim 1 or 2, **characterised in that** the fixing force (F) is introduced into the pre-tensioning element (4) in the direction of introduction of the force at a position after a first bracing contact (13) between the pre-tensioning element (4) and an injector module (7).

4. Fixing arrangement according to one of the claims 1 to 3, **characterised in that** the sleeve-like component (8) acts upon a collar (9) embodied on the pre-tensioning element (4).

5. Fixing arrangement according to claim 4, **characterised in that** the collar (9) is disposed at a lower end area (10) of the pre-tensioning element (4).

6. Fixing arrangement according to claim 2, **characterised in that** the external thread (15) is disposed at a lower end area (10) of the pre-tensioning element (4).

7. Fixing arrangement according to one of the preceding claims, **characterised in that** the pre-tensioning element (4) is embodied as a nozzle tensioning nut, the first bracing contact (13) being embodied by means of a thread.

8. Fixing arrangement according to one of the preceding claims, **characterised in that** the fixing force (F) is applied by at least one claw fixed to the cylinder head (6).

## Revendications

1. Dispositif de fixation pour la fixation d'un injecteur (1) à une culasse (6), dans lequel l'injecteur (1) présente plusieurs modules d'injecteur (7, 2, 3) qui se succèdent dans la direction axiale (M-M) et qui sont serrés l'un par rapport à l'autre au moyen d'un élément de précontrainte (4), dans lequel une force de fixation (F) pour la fixation de l'injecteur (1), appliquée par l'intermédiaire d'un élément en forme de douille (8), attaque indirectement ou directement l'élément de précontrainte (4), **caractérisé en ce qu'**un élément annulaire (11, 12) est disposé entre l'élément de précontrainte (4) et l'élément en forme de douille (8), l'élément annulaire (11) présentant une section circulaire ou ovale.

2. Dispositif de fixation pour la fixation d'un injecteur (1) à une culasse (6), dans lequel l'injecteur (1) présente plusieurs modules d'injecteur (7, 2, 3) qui se succèdent dans la direction axiale (M-M) et qui sont serrés l'un par rapport à l'autre au moyen d'un élément de précontrainte (4), dans lequel une force de fixation (F) pour la fixation de l'injecteur (1), appliquée par l'intermédiaire d'un élément en forme de douille (8) attaque indirectement ou directement l'élément de précontrainte (4), **caractérisé en ce qu'**un élément annulaire est disposé entre l'élément de précontrainte (4) et l'élément en forme de douille (8), l'élément annulaire étant constitué par un écrou qui est vissé sur un filetage extérieur prévu sur l'élément de précontrainte.

3. Dispositif de fixation selon la revendication 1 ou 2, **caractérisé en ce que** la force de fixation (F) est appliquée à l'élément de précontrainte (4) dans une position située, dans la direction de l'application de la force, en aval d'un premier contact de serrage (13) entre l'élément de précontrainte (4) et un module d'injecteur (7).

4. Dispositif de fixation selon une des revendications 1 à 3, **caractérisé en ce que** l'élément en forme de douille (8) attaque une embase (9) formée sur l'élément de précontrainte (4).

5. Dispositif de fixation selon la revendication 4, **caractérisé en ce que** l'embase (9) est disposée dans une région terminale inférieure (10) de l'élément de précontrainte (4).

6. Dispositif de fixation selon la revendication 2, **caractérisé en ce que** le filetage extérieur (15) est disposé dans une région terminale inférieure (10) de l'élément de précontrainte (4).

7. Dispositif de fixation selon une des revendications précédentes, **caractérisé en ce que** l'élément de précontrainte (4) est constitué par un écrou de serrage de buse, le premier contact de serrage (13) étant formé par un filetage.

8. Dispositif de fixation selon une des revendications précédentes, **caractérisé en ce que** la force de fixation (F) est appliquée par au moins une griffe fixée à la culasse (6).
